# EUROPÄISCHE PATENTANMELDUNG

(11) **EP 2 161 411 A1**
(43) Veröffentlichungstag der Anmeldung: **10.03.2010**
(21) Anmeldenummer: 08015726.6
(22) Anmeldetag: 05.09.2008
(51) Int. Cl.: F01D 5/18, F01D 25/06, F01D 5/26

(54) **Turbinenschaufel mit angepasster Eigenfrequenz mittels eines Einsatzes**

(71) Anmelder: Siemens Aktiengesellschaft, 80333 München (DE)
(72) Erfinder: Ahmad, Fathi, 41564 Kaarst (DE)

(57) **Zusammenfassung**

Die Erfindung betrifft eine Turbinenlaufschaufel (10) für eine Gasturbine, die ein hohles Schaufelblatt (16) aufweist, in der zur Anpassung der Turbinenlaufschaufel (10) an neue Betriebsanforderungen zumindest ein Mittel (38) angeordnet ist, wobei das Mittel (38) hauptsächlich zur Änderung der Eigenfrequenz der Turbinenlaufschaufel (10) und/oder zur Änderung der Steifigkeit des Schaufelblatts (16) dient. Gleichzeitig wird mit der Erfindung ein Verfahren angegeben, mittels dem nach dem Herstellen des Schaufelblatts (16) ein Einsatzbauteil (36) in dessen Hohlraum (24, 26, 28) befestigt wird, wobei dessen Anordnung hauptsächlich der Änderung der Eigenfrequenz der Turbinenlaufschaufel (10) und/oder der Änderung der Steifigkeit des Schaufelblatts (16) dient. Zudem kann ein besonders einfach ausgebildeter Gusskern (50) angegeben werden, durch welchen eine erfindungsgemäße Turbinenlaufschaufel (10) besonders preiswert herstellbar ist.

## Beschreibung

Die Erfindung betrifft eine Turbinenlaufschaufel für eine Gasturbine, mit einer Plattform und einem daran quer angeordneten Schaufelblatt umfassend eine druckseitige Schaufelblattwand und eine saugseitige Schaufelblattwand, welche Schaufelblattwände zumindest einen im Inneren des Schaufelblatts angeordneten Hohlraum teilweise begrenzen. Des Weiteren betrifft die Erfindung ein Verfahren zum Herstellen einer Turbinenlaufschaufel mit einem hohlen Schaufelblatt und einen Gusskern für eine Gießvorrichtung zum Herstellen einer derartigen Turbinenlaufschaufel.

Es ist bekannt, dass Turbinenlaufschaufeln einer Schwingungsanregung während des Betriebs in einer Gasturbine ausgesetzt sind. Die Schwingungsanregung erfolgt aufgrund der Rotation des Rotors, an dem die Turbinenlaufschaufeln befestigt sind. Einen weiteren Beitrag zur Schwingungsanregung erfahren die Schaufelblätter der Turbinenlaufschaufeln durch das auf sie auftreffende Heißgas. Da die Schaufelblätter von Turbinenlaufschaufeln - in Strömungsrichtung des Heißgases gesehen - hinter einem Kranz von Turbinenleitschaufeln umlaufen, werden diese durch zyklisch auftreffendes Heißgas zum Schwingen angeregt. Daher ist es erforderlich, das jede Turbinenlaufschaufel eine ausreichend hohe Eigenfrequenz aufweist, dass sowohl die von der Rotordrehzahl als auch die vom Heißgas herrührende Schwingungsanregung mit den jeweiligen Anregungsfrequenzen nicht zu einer unzulässig hohen Schwingung des Schaufelblatts führt. Dementsprechend werden im Stand der Technik die Turbinenlaufschaufeln derartig ausgelegt, dass deren Eigenfrequenz von den Anregungsfrequenzen der stationären Gasturbine abweicht. Daher wird bei der Entwicklung der Turbinenlaufschaufel darauf geachtet, dass die fertige Turbinenlaufschaufel insgesamt den Anforderungen bezüglich der Eigenresonanz genügt.

Im Fertigungsprozess der Turbinenlaufschaufel ist daher vorgesehen, jede einzelne Turbinenlaufschaufel auf ihre Schwingungseigenschaften zu überprüfen. Sofern die Turbinenlaufschaufel den vorgegebenen Frequenzwerten an Eigenfrequenz nicht erfüllt, ist diese zu verwerfen oder mittels geeigneter Maßnahmen derart zu manipulieren, dass diese danach für den Betrieb geeignet ist und die Anforderungen an die Eigenfrequenz erfüllt. Um Turbinenlaufschaufeln, welche allein aufgrund Ihrer Schwingungseigenschaft nicht zum Einsatz in der Gasturbine vorgesehen sind, der Benutzung doch zuzuführen, ist bekannt, am Schaufelblatt der Turbinenlaufschaufel stirnseitig eine Ausnehmung einzubringen, wodurch die Masse der Turbinenlaufschaufel an ihrem freien, schwingfähigen Ende reduziert werden kann. Durch die Reduzierung der Masse der Turbinenlaufschaufel wird die Schwingungseigenschaft positiv beeinflusst. Ihre Eigenfrequenz kann durch das Entfernen der Masse, insbesondere an ihrem äußeren Ende, zu größeren Eigenfrequenzen verschoben werden.

Außerdem ist bekannt, dass an zuvor in Gasturbinen eingesetzten Turbinenlaufschaufeln Maßnahmen zur Lebensdauerverlängerung durchgeführt werden. Diese Maßnahmen umfassen einerseits die Beseitigung von während des Betriebs entstandenen Rissen und andererseits die Erneuerung der auf den Turbinenlaufschaufeln vorgesehenen Schutzschichten.

Aufgabe der Erfindung ist die Bereitstellung einer Turbinenlaufschaufel und die Angabe eines Verfahrens zum Herstellen von Turbinenlaufschaufeln, deren Eigenfrequenz den Anforderungen für den Einsatz innerhalb einer stationären Gasturbine entspricht. Weitere Aufgabe ist die Bereitstellung eines Gusskerns zum Herstellen einer derartigen Turbinenlaufschaufel.

Die auf die Turbinenlaufschaufel gerichtete Aufgabe wird gelöst durch eine Turbinenlaufschaufel gemäß den Merkmalen des Anspruchs 1. Die auf das Verfahren gerichtete Aufgabe wird durch ein Verfahren zum Herstellen einer Turbinenlaufschaufel gemäß den Merkmalen des Anspruchs 7 gelöst und die auf den Gusskern gerichtete Aufgabe durch einen entsprechenden Gusskern gemäß den Merkmalen des Anspruchs 10.

Der Erfindung liegt die Erkenntnis zugrunde, dass eine Turbinenlaufschaufel für eine Gasturbine hinsichtlich ihrer Eigenfrequenz und/oder Steifigkeit angepasst werden kann, ohne dass deren äußere Kontur dabei verändert wird. Die Änderung der Eigenfrequenz der Turbinenlaufschaufel und/oder die Änderung der Steifigkeit des Schaufelblatts kann dabei auf einfache Weise erfolgen, indem zumindest ein Mittel in zumindest einem Hohlraum des Schaufelblatts der Turbinenlaufschaufel vorgesehen ist, wobei dessen Anordnung hauptsächlich der Änderung der Eigenfrequenz und/oder der Änderung der Steifigkeit des Schaufelblatts dient.

Die Erfindung löst sich somit von dem Gedanken, dass die innere Struktur einer Turbinenlaufschaufel allein von der äußeren aerodynamischen Kontur des Schaufelblatts und allein von Kühlanforderungen, die in der Regel für eine Turbinenlaufschaufel bestehen, vorgegeben ist. Mit der Erfindung wird erstmalig vorgeschlagen, Mittel im Hohlraum einer Turbinenlaufschaufel vorzusehen, die allein nur dazu dienen, die Eigenfrequenz der Turbinenlaufschaufel durch Veränderung des Schwerpunkt des Schaufelblatts und/oder die Steifigkeit des Schaufelblatts zu ändern, verglichen mit einer identischen Turbinenlaufschaufel, jedoch ohne dieses erfindungsgemäße Mittel.

Die Erfindung ist somit insbesondere für Turbinenlaufschaufeln von Vorteil, die bereits in Gasturbinen verwendet wurden und somit betriebsbeansprucht sind. Häufig sollen gerade diese Turbinenlaufschaufeln nach einer Gasturbinen-Aufrüstung (Upgrade) weiterhin verwendet werden, obwohl aufgrund der durch die Aufrüstung geänderten Betriebsbedingungen der Gasturbine gesteigerte Anforderung an die Turbinenlaufschaufeln hinsichtlich ihrer Eigenfrequenz und/oder hinsichtlich der Steifigkeit des Schaufelblatts vorliegen. Mit der Erfindung sind nun Verfahren und Mittel vorhanden, die betriebsbeanspruchte Turbinenlaufschaufel unabhängig von einer anderen evtl. zusätzlichen Aufarbeitung (Refurbishment) an die neuen Betriebsbedingungen anzupassen, wobei dann lediglich im Inneren, also im Hohlraum des Schaufelblatts die Änderungen erfolgen, ohne dabei die Aerodynamik der betreffenden Turbinenlaufschaufel - bezogen auf das das Schaufelblatt umströmende Heißgas - zu ändern. Es wird folglich vorgeschlagen, dass nach dem Herstellen einer Turbinenlaufschaufel mit einem hohlen Schaufelblatt ein Einsatzbauteil in dessen Hohlraum befestigt wird, wobei die Anordnung des Einsatzbauteils hauptsächlich der Änderung der Eigenfrequenz der Turbinenlaufschaufel und/oder der Änderung der Steifigkeit des Schaufelblatts dient.

Dies hat zudem den Vorteil, dass, sofern betriebsbeanspruchte Turbinenlaufschaufeln nicht mehr aufarbeitbar sind, die für eine aufgerüstete Gasturbine neu herzustellenden Turbinenlaufschaufeln mittels des noch vorhandenen Werkzeugs, insbesondere der Gießvorrichtung, in welcher die betreffende Turbinenlaufschaufel gegossen wird, gefertigt werden können. Die Gießvorrichtung, insbesondere deren die äußeren Form der Turbinenlaufschaufel vorgebenden Schieber kann (können) dann unverändert weiter benutzt werden. Für diesen Fall kann auch ein neuer Gusskern für eine Gießvorrichtung zum Herstellen einer Turbinenlaufschaufel verwendet werden, bei der der Gusskern aufeinander folgende Abschnitte aufweist, die entlang ihrer Erstreckung einen gleichbleibenden Querschnitt oder einen sich stetig verändernden Querschnitt aufweisen, wobei der Gusskern zwischen zwei derartigen Abschnitten einen weiteren Abschnitt mit im Vergleich dazu wesentlich verringerten Querschnitt aufweist. Insofern kann eine erfindungsgemäße Turbinenlaufschaufel auch in einem Herstellungsschritt gefertigt werden.

Vorteilhafte Ausgestaltungen der Erfindung werden in den Unteransprüchen angegeben.

Vorzugsweise kann das betreffende Mittel als zum Schaufelblatt separat gefertigtes Einsatzbauteil ausgebildet sein, welches nach dem Herstellen des Schaufelblatts in dessen Hohlraum befestigt wird. Durch diese Maßnahme können bereits bestehende oder auch schon betriebsbeanspruchte Turbinenlaufschaufeln zu einer erfindungsgemäßen Turbinenlaufschaufel aufgerüstet werden.

Alternativ dazu kann das betreffende Mittel auch ein integraler Bestandteil des Schaufelblatts sein, so dass dieses unmittelbar mit der Herstellung des Schaufelblatts der Turbinenlaufschaufel hergestellt wird. Dies ist beispielsweise der Fall, wenn zumindest das Schaufelblatt der Turbinenlaufschaufel, oder gar die gesamte Turbinenlaufschaufel durch ein Gießverfahren hergestellt wird.

Gemäß einer weiteren vorteilhaften Ausgestaltung ist das Schaufelblatt mittels mindestens einer Rippe in mehrere Hohlräume unterteilt, welche Rippe sich jeweils von der saugseitigen Schaufelblattwand zur druckseitigen Schaufelblattwand und zugleich von einem Fußbereich der Turbinenlaufschaufel zu einem Schaufelblattspitzenbereich erstreckt. Die Erfindung kann somit insbesondere für Turbinenlaufschaufeln verwendet werden, die rein oder annähernd geradlinige Kühlkanäle aufweist, welche sich von einem Fußbereich der Turbinenlaufschaufel zu einem Schaufelblattspitzenbereich erstrecken und dabei durch eine im Innern der Schaufelblatts angeordnete Rippe voneinander getrennt sind. Üblicher Weise sind derartige Turbinenlaufschaufeln schaufelblattspitzenseitig mit einer Öffnung in der Größenordnung des Querschnitts des dahinter angeordneten Hohlraums versehen, so dass eine ausreichende Zugänglichkeit zu den betreffenden Hohlräumen vorhanden ist, in denen das Mittel angeordnet und befestigt werden soll.

Vorzugsweise ist das Mittel und/oder das Einsatzbauteil als annähernd parallel zur Plattform der Turbinenlaufschaufel angeordnete Trennwand ausgebildet, in der zumindest eine Öffnung ausgebildet ist. Die Trennwand ist somit im Wesentlichen senkrecht, sofern vorhanden, zur Rippe orientiert. Um das in der Regel im Innern der Turbinenlaufschaufel im Hohlraum strömende Kühlmittel aus- oder weiterströmen zu lassen, ist zumindest eine Öffnung in der Trennwand vorgesehen.

Gemäß einem weiteren vorteilhaften Verfahrensschritt kann nach der Befestigung des Einsatzbauteils dieses in seiner Kontur verändert werden, beispielsweise mittels eines spanenden Verfahrens, um eine weitere Änderung der Eigenfrequenz der Turbinenlaufschaufel herbeizuführen. Beispielsweise kann die Öffnung weiter aufgebohrt werden. Hierdurch ist es möglich, selbst nach der Befestigung des Einsatzbauteils die Frequenzeigenschaft der Turbinenlaufschaufel weiter anzupassen.

Für den Fall, dass das Mittel ein integraler Bestandteil des Schaufelblatts ist, und die Turbinenlaufschaufel zumindest eine im Inneren des Schaufelblatts vorgesehene Rippe aufweist, welche Rippe sich jeweils von der saugseitigen Schaufelblattwand zur druckseitigen Schaufelblattwand und zugleich von einem Fußbereich der Turbinenlaufschaufel zu einem Schaufelblattspitzenbereich erstreckt, kann ein entsprechend ausgebildeter Gusskern in einer Gießvorrichtung zum Herstellen einer Turbinenschaufel verwendet werden. Ein derartiger Gusskern ist im Wesentlichen stabförmig ausgebildet mit mehreren aufeinander folgenden Abschnitten, die entlang ihrer Erstreckung entweder einen gleichbleibenden Querschnitt oder einen sich stetig verändernden Querschnitt aufweisen, wobei der Gusskern zwischen zwei derartigen Abschnitten einen weiteren Abschnitt mit im Vergleich dazu wesentlich verringerten Querschnitt aufweist, durch den das betreffende Mittel, namentlich die Trennwand, ausgebildet werden kann.

Gemäß einer vorteilhaften Ausgestaltung des Gusskerns weist der Abschnitt mit wesentlich verringertem Querschnitt maximal eine Querschnittsfläche von 90% der Querschnittsfläche des zu ihm unmittelbar benachbarten Abschnitts mit gleichbleibendem Querschnitt bzw. mit sich stetig veränderndem Querschnitt auf. Bei sich stetig änderndem Querschnitt ist dann dessen mittlerer Querschnitt als Bezugsgröße heranzuziehen. Vorzugsweise ist die Querschnittsfläche jedoch so klein wie möglich zu wählen, so dass die durch sie entstehende, in der Trennwand angeordnete Öffnung nachbearbeitbar ist. Zweckmäßiger Weise kann der Übergang zwischen dem weiteren Abschnitt und dem dazu unmittelbar benachbarten Abschnitt mit gleichbleibendem Querschnitt bzw. mit sich stetig veränderndem Querschnitt stufenartig sein. Selbstverständlich können zwei oder mehr dieser weiteren Abschnitte mit wesentlich verringertem Querschnitt am Gusskern vorhanden sein.

Gemäß einer weiteren Ausgestaltung des Gusskerns ist jeder Abschnitt mit wesentlich verringertem Querschnitt derartig am Gusskern angeordnet, dass dieser bei einer mit diesem Gusskern gefertigtem Turbinenlaufschaufel eine Trennwand hinterlässt, welche im Hohlraum eines Schaufelblatts der Turbinenlaufschaufel - also im Inneren - angeordnet ist, und nicht an der Schaufelspitze.

Erfindungsgemäß soll das vorzusehende Mittel, welches vorzugsweise als Trennwand ausgebildet ist, hauptsächlich der Änderung der Eigenfrequenz der Turbinenlaufschaufel, der Änderung der Steifigkeit des Schaufelblatts und/oder der Änderung des Schwerpunkts des Schaufelblatts dienen. Somit sind darunter nicht Turbulatoren zu verstehen, die an den inneren Seitenflächen der Schaufelblattwände angeordnet hauptsächlich die an den Seitenwänden entlang strömende Kühlluft verwirbeln sollen. Darunter sind auch nicht Prallkühleinsätze zu verstehen, die beispielsweise im Inneren der Turbinenlaufschaufel angeordnet sein können, um eine Prallkühlung der Schaufelblattwände zu ermöglichen. Auch fallen im Inneren des Schaufelblatts angeordnete Rippen nicht darunter.

Prinzipiell dienen die erfindungsgemäßen Mittel mindestens hauptsächlich, wenn nicht sogar allein zur Änderung der Eigenfrequenz der Turbinenlaufschaufel und/oder der Änderung der Steifigkeit des Schaufelblatts, verglichen mit einer identischen Turbinenlaufschaufel ohne ein derartiges Mittel.

Vorzugsweise sind mindestens so viele Mittel vorzusehen, dass eine Änderung der vorzugsweise ersten Eigenfrequenz der Turbinenlaufschaufel von mindestens 5 Hz, weiter vorzugsweise um mindestens 10Hz - bezogen auf eine identische Turbinenlaufschaufel ohne das erfindungsgemäße Mittel - herbeigeführt werden kann.

Die Erfindung wird nachfolgend anhand einer Zeichnung erläutert. Dabei zeigt:
- FIG 1: einen Längsschnitt durch eine erfindungsgemäße Turbinenlaufschaufel,
- FIG 2: einen Querschnitt durch ein erfindungsgemäßes Schaufelblatt der Turbinenlaufschaufel nach FIG 1 und
- FIG 3: einen erfindungsgemäßen Gusskern in einer schematischen Darstellung.

FIG 1 zeigt einen Längsschnitt durch eine erfindungsgemäße Turbinenlaufschaufel 10, welche entlang einer Schaufelhauptachse einen Fußbereich 12, eine Heißgas-Plattform 14 sowie ein daran sich quer erstreckendes, aerodynamisches gekrümmtes Schaufelblatt 16 aufweist. Das Schaufelblatt 16 umfasst eine druckseitige Schaufelblattwand 18 (FIG 2) sowie eine saugseitige Schaufelblattwand 20, die sich von einer gemeinsamen Vorderkante 22 zu einer gemeinsamen Hinterkante 29 erstrecken. Das Schaufelblatt 16 ist im Wesentlichen hohl ausgebildet, wobei in FIG 1 drei Hohlräume 24, 26, 28 gezeigt sind. Die Hohlräume 24, 26 sind durch eine erste Rippe 32 und die beiden Hohlräume 26, 28 sind durch eine zweite Rippe 34 voneinander getrennt. Gleichfalls ist es möglich, dass die Turbinenlaufschaufel 10 mehr als drei oder weniger als drei Hohlräume 24, 26, 28 und dementsprechend mehr oder weniger Rippen 32, 34 aufweist. Die Rippen 32, 34 erstrecken sich von der saugseitigen Schaufelwand 20 zur druckseitigen Schaufelwand 18 und zugleich vom Fußbereich 12 der Turbinenlaufschaufel 10 zum Schaufelblattspitzenbereich 30. Die Hohlräume 24, 26, 28 sind als sich geradlinig vom Fußbereich 12 bis zu einem spitzenseitigen Bereich 30 erstreckende Kühlkanäle ausgebildet, durch denen ein fußseitig zugeführtes Kühlmittel, beispielsweise Kühlluft, strömbar ist, welches schaufelblattspitzenseitig austreten kann.

Um die Frequenzeigenschaft der Turbinenlaufschaufel 10 und/oder die Steifigkeit des Schaufelblatts 16 zu verändern, können nach dem Guss der Turbinenlaufschaufel 10 als Einsatzbauteile 36 ausgebildete Mittel 38 nachträglich befestigt werden. Die Einsatzbauteile 36 sind als Trennwand ausgebildet und dienen zur Änderung der Eigenfrequenz der Turbinenlaufschaufel 10 und/oder der Änderung der Steifigkeit des Schaufelblatts 16, ohne eine andere wesentliche Funktion aufzuweisen. Prallkühleinsätze, rippenartige Turbulatoren oder auch Dimpels fallen nicht unter den Begriff der erfindungsgemäßen Mittel. Die Einsatzbauteile 36 weisen jeweils zentral eine Öffnung 40 auf, durch die das die Hohlräume 24, 26, 28 durchströmende Kühlmittel durchtreten kann.

Obwohl mit der Anordnung und Befestigung der Einsatzbauteile 36 insgesamt die Masse der Turbinenlaufschaufel 10 zunimmt, kann ein Steifigkeitsgewinn erzielt werden, welcher die Änderung der Eigenfrequenz der Turbinenlaufschaufel 10 hinsichtlich ihrer Selbstanregung aufgrund des periodisch auf das Schaufelblatt 16 auftretende Heißgases und/oder aufgrund der Rotordrehzahl, weiter vermindert wird. Insofern wird der durch die Massenerhöhung sich negativ bemerkbar machende Anteil der Frequenzänderung aufgrund der gesteigerten Steifigkeit überkompensiert.

Wenn das Einsatzbauteil 36 als Trennwand ausgebildet ist, kann dieses durch die schaufelspitzseitige, weite Öffnung 40 der Hohlräume 24, 26, 28 im Inneren des Schaufelblatts 16 positioniert und an die Rippen 32, 34 sowie an die Innenflächen der die saugseitigen Schaufelwand 20 und an die Innenfläche der druckseitigen Schaufelwand 18 angelötet oder angeschweißt werden.

Anstelle des nachträglichen Einbaus der Einsatzbauteile 36 ist es auch möglich, diese bereits mit dem Guss des Schaufelblatts 16 herzustellen. Dazu ist ein in FIG 3 gezeigter erfindungsgemäßer Gusskern 50 erforderlich, welcher im Wesentlichen stabförmig ausgebildet ist und mehrere aufeinander folgende Abschnitte 52, 54, 56, 68 aufweist. Jeder dieser Abschnitte 52, 54, 56, 58 weist entlang seiner Erstreckung einen gleichbleibenden Querschnitt oder eine sich zumindest nur geringfügig stetig sich verändernden Querschnitt auf, wobei der Gusskern 50 zwischen zwei derartigen Abschnitten 52, 54, 56, 58 einen weiteren Abschnitt 60 mit im Vergleich dazu wesentlich verringertem Querschnitt aufweist. Dabei beträgt die Querschnittsfläche des verringerten Querschnitts 60 maximal 90% der Querschnittsfläche der Abschnitte 52, 54, 56, 58 mit gleichbleibendem Querschnitt bzw. mit sich stetig verringerndem Querschnitt. Der Übergang zwischen den Abschnitten 52, 54 und Abschnitt 60 erfolgt jeweils mittels einer Stufe, wobei im dargestellten Beispiel drei weitere Abschnitte 60 mit verringertem Querschnitt vorgesehen sind. Es können auch mehr oder weniger Abschnitte 60 mit verringertem Querschnitt vorgesehen sein. Wenn ein weiterer Abschnitt 60 eine besonders kleine Querschnittsfläche aufweist, erhöht dies weiter die Festigkeit, wobei dann noch der dadurch verbleibende Trennsteg 36 bei Bedarf einfach verändert werden kann.

Prinzipiell ist der Gusskern 50 dabei so ausgebildet, dass die durch die Abschnitte 52, 54, 56, 58 mit verringertem Querschnitt an einer derartigen Position liegen, dass diese Trennwände 36 hinterlassen, welche im Inneren des Hohlraums 24, 26, 28 eines Schaufelblatts 16 der Turbinenlaufschaufel 10 angeordnet eine besonders große Erhöhung der Steifigkeit hervorrufen.

Insgesamt wird mit der Erfindung eine Turbinenlaufschaufel 10 für eine Gasturbine angegeben, die ein hohles Schaufelblatt 16 aufweist, in der zur Anpassung der Turbinenlaufschaufel 10 an neue Betriebsanforderungen zumindest ein Mittel 38 angeordnet ist, wobei das Mittel 38 hauptsächlich zur Änderung der Eigenfrequenz der Turbinenlaufschaufel 10 und/oder zur Änderung der Steifigkeit des Schaufelblatts 16 dient. Gleichzeitig wird mit der Erfindung ein Verfahren angegeben, mittels dem nach dem Herstellen des Schaufelblatts 16 ein Einsatzbauteil 36 in dessen Hohlraum 24, 26, 28 befestigt wird, wobei dessen Anordnung hauptsächlich der Änderung der Eigenfrequenz der Turbinenlaufschaufel 10 und/oder der Änderung der Steifigkeit des Schaufelblatts 16 dient. Sofern nach dem Einbau des Einbauteils 36 eine weitere Änderung der Frequenzeigenschaft der Turbinenlaufschaufel 10 erforderlich ist, kann beispielsweise der Durchmesser der Öffnung 40 im Trennsteg 36 beispielsweise durch Bohren vergrößert werden. Hierbei ist lediglich darauf zu achten, dass durch die damit einhergehende Reduzierung der Masse der Turbinenlaufschaufel nicht eine zu große Änderung der Steifigkeit des Schaufelblatts 16 herbeigeführt wird.

Zudem kann ein besonders einfach ausgebildeter Gusskern 50 angegeben werden, durch welchen eine erfindungsgemäße Turbinenlaufschaufel 10 besonders preiswert herstellbar ist.

## Patentansprüche

1. Turbinenlaufschaufel (10) für eine Gasturbine,
mit einer Plattform (14) und einem daran quer angeordneten Schaufelblatt (16) umfassend eine druckseitige Schaufelblattwand (18) und eine saugseitige Schaufelblattwand (20), welche Schaufelblattwände (18, 20) zumindest einen im Inneren des Schaufelblatts (16) angeordneten Hohlraum (24, 26, 28) teilweise begrenzen,
**dadurch gekennzeichnet, dass**
in zumindest einem Hohlraum (24, 28, 26) zumindest ein Mittel (38) angeordnet ist,
wobei dessen Anordnung hauptsächlich der Änderung der Eigenfrequenz der Turbinenlaufschaufel (10) und/oder der Änderung der Steifigkeit des Schaufelblatts (16) dient.

2. Turbinenlaufschaufel (10) nach Anspruch 1,
bei der das betreffende Mittel (38) als vom Schaufelblatt (16) separat gefertigtes Einsatzbauteil (36) ausgebildet ist.

3. Turbinenlaufschaufel (10) nach Anspruch 1,
bei der das betreffende Mittel ein integraler Bestandteil des Schaufelblatts (16) ist.

4. Turbinenlaufschaufel (10) nach Anspruch 1, 2 oder 3,
bei der das Schaufelblatt (16) mittels zumindest einer Rippe (32, 34) in mehrere Hohlräume (24, 26, 28) unterteilt ist,
welche Rippe (32, 34) sich jeweils von der saugseitigen Schaufelblattwand (20) zur druckseitigen Schaufelblattwand (18), von einem Fußbereich (12) der Turbinenlaufschaufel (10) zu einem Schaufelblattspitzenbereich (30) erstreckt.

5. Turbinenlaufschaufel (10) nach einem der vorangehenden Ansprüche,
bei der das Mittel (38) als annähernd parallel zur Plattform (14) angeordnete Trennwand (36) mit zumindest einer Öffnung (40) ausgebildet ist.

6. Turbinenlaufschaufel (10) nach einem der vorangehenden Ansprüche,
bei der der betreffende Hohlraum (22, 24, 26) schaufelblattspitzenseitig offen ist.

7. Verfahren zum Herstellen einer Turbinenlaufschaufel (10) mit einem hohlen Schaufelblatt (16),
bei dem nach dem Herstellen des Schaufelblatts (16) ein Einsatzbauteil (36) in dessen Hohlraum (22, 24, 26) befestigt wird,
wobei dessen Anordnung hauptsächlich der Änderung der Eigenfrequenz der Turbinenlaufschaufel (10) und/oder der Änderung der Steifigkeit des Schaufelblatts (16) dient.

8. Verfahren nach Anspruch 7,
bei dem nach der Befestigung des Einsatzbauteils (36) zur weiteren Änderung der Eigenfrequenz der Turbinenlaufschaufel (10) das Einsatzbauteil (36) in seiner Kontur verändert wird.

9. Verfahren nach Anspruch 8,
bei dem die Konturveränderung mittels eines spanenden Verfahrens erfolgt.

10. Gusskern (50) für eine Gießvorrichtung zum Herstellen
einer Turbinenlaufschaufel (10) nach einen der Ansprüche 3 bis 6,
welcher im Wesentlichen stabförmig mit mehreren aufeinander folgenden Abschnitten (52, 54, 56, 58) ausgebildet ist, die entlang ihrer Erstreckung einen gleichbleibenden Querschnitt oder einen sich stetig verändernden Querschnitt aufweisen,
wobei der Gusskern (50) zwischen zwei derartigen Abschnitten (52, 54, 56, 58) einen weiteren Abschnitt (60) mit im Vergleich dazu wesentlich verringertem Querschnitt aufweist.

11. Gusskern (50) nach Anspruch 10,
dessen weiterer Abschnitt (60) maximal eine Querschnittsfläche von 90% der Querschnittsfläche der zu ihm unmittelbar benachbarten Abschnitte (52, 54, 56, 58) mit gleichbleibendem Querschnitt bzw. mit sich stetig veränderndem Querschnitt aufweist.

12. Gusskern (50) nach Anspruch 10 oder 11,
mit einem gestuften Übergang zwischen dem weiteren Abschnitt (60) und dem dazu unmittelbar benachbarten Abschnitt (52, 54, 56, 58) mit gleichbleibendem Querschnitt bzw. mit sich stetig veränderndem Querschnitt.

13. Gusskern (50) nach Anspruch 10, 11 oder 12,
mit zwei oder mehr weiteren Abschnitten (60) mit wesentlich verringertem Querschnitt.

14. Gusskern (50) nach einem der Ansprüche 10 bis 13,
bei dem jeder weiterer Abschnitt (60) derartig am Gusskern (50) angeordnet ist, dass dieser bei einer mit diesem Gusskern (50) gefertigten Turbinenlaufschaufel (10) eine Trennwand (36) hinterlässt, welche im Hohlraum (24, 26, 28) eines Schaufelblatts (16) der Turbinenlaufschaufel (10) angeordnet ist.
